# EUROPÄISCHE PATENTSCHRIFT

(11) **EP 1 953 393 B1**
(45) Veröffentlichungstag und Bekanntmachung des Hinweises auf die Patenterteilung: **08.08.2012**
(21) Anmeldenummer: 08001157.0
(22) Anmeldetag: 23.01.2008
(51) Int. Cl.: F15B 15/12

(54) **Schwenkmotor**
Oscillating vane actuator
Vérin rotatif oscillant

(30) Priorität: 01.02.2007 DE 102007005839
(43) Veröffentlichungstag der Anmeldung: 06.08.2008
(73) Patentinhaber: ZF Friedrichshafen AG, 88038 Friedrichshafen (DE)
(72) Erfinder: Böttger, Christian, 96158 Frensdorf (DE); Beilner, Rainer, 97422 Schweinfurt (DE); Reuss, Matthias, 97440 Werneck/Stettbach (DE)

(56) Entgegenhaltungen:
- DE-A1- 10 320 456
- DE-A1-102004 039 767
- DE-B- 1 179 124
- US-B1- 6 181 034

## Beschreibung

Die Erfindung betrifft ein mit Druckmittel betätigtes Aggregat gemäß dem Oberbegriff von Patentanspruch 1.

Druckmittel betätigte Aggregate werden in der Regel eingesetzt, um ein Bauteil in einer Betriebsbewegung zu unterstützen. Das Bauteil kann dabei einer äußeren Belastung ausgesetzt sein. Bei einem Aggregat in der Bauform eines Schwenkmotors z. B. in einem Fahrzeugfahrwerk kann eine Stabilisatoranordnung eine Schwenkbewegung ausführen, ist aber zusätzlich bei einer Einfederungsbewegung der Räder einer Achse einer Belastung ausgesetzt, die deutlich hochfrequenter ist, als die Wankbewegung eines Fahrzeugaufbaus und damit den Druckänderungen in der Druckmittelversorgung.

In der DE 10 2004 051 444 A1 wird diese Problematik der Pulsation des Druckmediums erläutert und als Lösung ein Schaumkörper vorgeschlagen, der in mindestens einer Arbeitskammer des Aggregats angeordnet ist. Mit dem Schaumkörper ist zumindest der Nachteil verbunden, dass der Betriebsweg des Aggregats eingeschränkt ist. Des Weiteren ist dafür Sorge zu tragen, dass über die Lebensdauer des Aggregats keine Zersetzungserscheinungen auftreten, die Partikel von dem Schaumkörper freisetzen und die zu Verstopfungen im Aggregat oder im Druckversorgungssystem führen.

Aus der gattungsbildenden DE 10 2004 039 767 A1 ist ein Schwenkmotor bekannt, umfassend einen Zylinder mit axial am Innendurchmesser verlaufenden Rippen, der endseitig von zwei Deckeln verschlossen ist, eine Motorwelle mit Flügeln, die dieselbe axiale Erstreckung besitzen wie die Rippen des Zylinders, wobei die Flügel der Motorwelle und die Rippen des Zylinders zusammen mit dem Zylinder, den Deckeln und der Motorwelle einzelne Arbeitskammern bilden, einen ersten und einen zweiten Druckmediumanschluss für zwei jeweils durch eine Rippe getrennte Arbeitskammern, ein Verbundsystem zwischen den Arbeitskammern, das mindestens paarweise Arbeitskammern verbindet, wobei die Anordnung der verbundenen Arbeitskammern derart ausgeführt ist, dass die Arbeitskammern, die mit dem ersten Druckmediumanschluss verbunden sind, sich mit denen abwechseln, die mit dem zweiten Druckmediumanschluss verbunden sind, wobei mindestens eine Arbeitskammer mit einem Druckkompensationselement verbunden ist. Das Druckkompensationselement wird von einem Druckbegrenzungsventil gebildet, das in Richtung der Arbeitskammer mit dem geringeren Arbeitsdruck öffnet, so dass Druckmedium von mindestens einer Arbeitskammer einer ersten Gruppe in eine Arbeitskammer der zweiten Gruppe überströmen kann.

Das Druckbegrenzungsventil öffnet in Abhängigkeit des Differenzdrucks zwischen zwei Arbeitskammern unterschiedlicher Zuordnung. Aufgrund einer Federungsbewegung des Rades kann eine erste Arbeitskammer entlastet und die benachbarte Kammer komprimiert werden. Wird ein Differenzdruck unterschritten, dann öffnet das Druckbegrenzungsventil, obwohl der Arbeitsdruck in der komprimierten Arbeitskammer noch keinen kritischen Wert erreicht hat. Bei dem Druckbegrenzungsventil kann das Öffnungsverhalten nicht zwischen zulässigem Spitzendruck in der komprimierten Arbeitkammer und einem momentanen Differenzdruck zwischen zwei benachbarten Arbeitskammern nicht unterschieden werden.

Eine weiterer Lösungsvorschlag gemäß der DE 101 40 460 C1 besteht darin, dass das mit Druckmittel betriebene Aggregat mit einem externen Luftpolster verbunden ist, das eine Kavitation in einer Arbeitskammer verhindern soll.

Aufgabe der vorliegenden Erfindung ist es eine Lösung für die negative Wirkung der Druckpulsation in einem Druckmittel betätigten Aggregat bereitzustellen.

Erfindungsgemäß wird die Aufgabe durch die Merkmale des Patentanspruchs 1 gelöst.

Das Schieberventil sorgt für eine Drosselung des von dem Trennelement aus dem Teilausgleichsraum verdrängten Druckmediums, so dass bei den Teilausgleichsräumen und damit auch bei den Arbeitskammern keine schlagartigen Volumenänderungen auftreten können.

Im Hinblick auf ein insgesamt kompakt bauendes Aggregat ist der Ausgleichsraum innerhalb der Motorwelle ausgeführt.

Gemäß einem Unteranspruch wird das Trennelement von einer starren Scheibe gebildet.

Für ein definiertes Druckverhalten in den Arbeitskammern wird das Trennelement von entgegengesetzt wirksamen Federn in einer Ausgangsstellung gehalten.

In weiterer vorteilhafter Ausgestaltung weist das Trennelement einen auf der Mantelfläche gleitenden Hülsenabschnitt auf, der mit der Endöffnung der Kanäle zusammenwirkt. Durch die Länge des Hülsenabschnitts kann die Größe des kompensierbaren Volumens bestimmt werden.

Das Trennelement kann die Endöffnung des Verbindungskanals zumindest nahezu vollständig überfahren und damit verschließen. Damit eine Rückstellbewegung des Trennelements in die Ausgangsstellung erleichtert wird, ist in dem Hülsenabschnitt mindestens eine Nachströmöffnung ausgeführt, die zumindest bei maximaler Schließstellung der Endöffnung mit der Endöffnung in Überdeckung steht.

Eine einfache Nachströmöffnung wirkt sich auf die Drosselwirkung des Schieberventils aus. Um diesen Effekt zu minimieren ist zwischen mindestens einem Verbundsystem und dem daran angeschlossenen Teilausgleichsraum mindestens ein in Richtung des Teilausgleichsraums öffnendes Rückschlagventil angeordnet.

Das Rückschlagventil ist in dem Trennelement ausgeführt und wird von der Nachströmöffnung gebildet, so nur ein geringer Bauaufwand besteht.

Die Nachströmöffnung wird von einem innenseitig am Hülsenabschnitt vorgespannten Dichtring richtungsabhängig verschlossen, der das Rückschlagventil vervollständigt.

Anhand der folgenden Figurenbeschreibung soll die Erfindung näher erläutert werden.

Es zeigt:
- Fig. 1: Längsschnitt durch das Aggregat im Bereich der Arbeitskammern
- Fig. 2: Längsschnitt durch das Aggregat im Bereich der Dichtungen zwischen den Arbeitskammern
- Fig. 3: Querschnitt durch das Aggregat im Bereich des Druckkompensationselements
- Fig. 4: Teilausschnitt des Druckkompensationselements

Die Fig. 1 zeigt in Verbindung mit den Figuren 2 und 3 einen Schwenkmotor 1 im Längsschnitt dessen prinzipieller Aufbau auch bei den nachfolgenden Figuren vorausgesetzt wird. Der Schwenkmotor 1 umfasst einen Zylinder 3, an dessen Innendurchmesser axial verlaufende Rippen 5 ausgeführt sind. Innerhalb des Zylinders 3 ist eine Motorwelle 7 drehbeweglich gelagert. Auf der Motorwelle sind Flügel 9 angeordnet, die sich parallel zu den Rippen 5 erstrecken. Endseitige wird der Zylinder 3 von Deckeln 11; 13 verschlossen. Die Motorwelle mit ihren Flügeln und der Zylinder mit seinen Rippen bilden zusammen mit den Deckeln Arbeitskammern 15; 17, die durch Scheibendichtungen 19 in den Flügeln und Rippen voneinander getrennt sind. Des Weiteren sind in Ringräumen 21; 23 der Deckel 11; 13 Wellendichtungen 25; 27 gekammert, die einen Austritt von Druckmedium aus den Arbeitskammern 15; 17 verhindern. Jeweils zwischen den Arbeitskammern 15 und 17 besteht ein Verbundsystem aus Kanälen 29; 31 in der Motorwelle 7. Ein erster Druckmediumanschluss 33 versorgt über den Kanal 29 die Arbeitskammern 15 und ein zweiter Druckmediumanschluss 35 erfüllt diese Funktion über den Kanal 31 für die Arbeitskammern 17. In den jeweils miteinander verbundenen Arbeitskammern herrscht ein gleiches Druckniveau. Durch Zu- oder Abfluss von Druckmedium über die Druckmediumanschlüsse 33; 35 übt der Schwenkmotor ein Drehmoment aus, das z. B. zur Verstellung eines geteilten Stabilisators innerhalb eines Fahrwerks für ein Kraftfahrzeug genutzt wird.

Zur Aufnahme der bei einer höherfrequenten äußeren Belastungen auftretenden Drucksprüngen in den Arbeitskammern 17; 19 dient ein Druckkompensationselement 37, das von einem Ausgleichsraum 39 gebildet wird, der von einem beweglichen Trennelement 41 in zwei Teilausgleichsräume 39a; 39b unterteilt wird. Der Teilausgleichsraum 39a ist mit einer Arbeitskammergruppe 15 eines Druckmediumanschlusses 33 und der Teilausgleichsraum 39b mit der Arbeitskammergruppe 17 des Druckmediumanschlusses 35 verbunden.

Das Trennelement 41 wird von einem Schieber mit einem scheibenförmigen Grundkörper gebildet und wird von entgegengesetzt wirksamen Federn 43; 45 in einer Ausgangsstellung gehalten. Der Ausgleichsraum 39 ist an das Verbundsystem, Kanäle 29; 31, beider Arbeitskammergruppen 15; 17 innerhalb der Motorwelle 7 angeordnet. Ein endseitiger, abgedichteter Deckel 47 verschließt die den Ausgleichsraum 39 bildenden Sacklochbohrung in der Motorwelle 7. Die Feder 43 stützt sich an dem Deckel 47 und die Feder 45 an dem Sacklochgrund ab.

Die Kanäle 29; 31 enden in einer Mantelfläche des Ausgleichsraums und bilden mit Ihren Endöffnungen zusammen mit dem beweglichen Trennelement jeweils ein Schieberventil 49; 51, die eine gegensinnige Öffnungs- und Schließbewegung ausführen. In der Mantelfläche sind umlaufende Nuten 53; 55 eingearbeitet, die auch bei geschlossenem Schieberventil eine Verbindung der Arbeitskammern einer Arbeitskammergruppe 15 oder 17 ermöglicht.

Das Trennelement 41 weist auf der Mantelfläche des Ausgleichsraums 39 gleitenden Hülsenabschnitte 57; 59 auf, die mit den Endöffnungen der Kanäle 29; 31 zusammenwirken. In einem axialen Abstand zur Stirnfläche der Hülsenabschnitte 57; 59 ist mindestens eine Nachströmöffnung 61; 63, Fig. 2; ausgeführt, die bei maximaler Schließstellung des Trennelements mit der Endöffnung des jeweiligen Kanals 29; 31 in Überdeckung steht.

Zwischen dem Verbundsystem, Kanäle 29; 31 und den daran angeschlossenen Teilausgleichsräumen 39a; 39b ist mindestens ein in Richtung des jeweiligen Teilausgleichsraums öffnendes Rückschlagventil angeordnet, das von der mindestens einen Nachströmöffnung 61; 63 in den Hülsenabschnitten 57; 59 des Trennelements 41 gebildet wird. Dabei wird die Nachströmöffnung 61; 63 innenseitig am Hülsenabschnitt 57; 59 von einem vorgespannten Dichtring 65, Fig. 4, verschlossen.

Die Figuren 1 und 2 zeigen das Trennelement 41 in einer mittleren Stellung, wenn der Druckmediumzufluss in die eine Arbeitskammergruppe trotz des Druckmediumabflusses mit einem entsprechenden Gegendruck in der anderen Arbeitskammergruppe wirksam ist. Insbesondere bei einem plötzlichen Druckabfall in einer Arbeitskammergruppe führt das Trennelement 41 gegen die Kraft z. B. der Feder 45 eine axiale Verschiebebewegung in Richtung des Sacklochgrundes aus. Dabei wird Druckmediumvolumen entsprechend dem Querschnitt des Innendurchmessers des Ausgleichsraums 39b multipliziert mit dem Verschiebeweg des Trennelements durch die Ringnut 55 in den Kanal 31 und damit in die Arbeitskammern 17 verdrängt, so dass kein Unterdruckauftreten kann. Ein Mindervolumen in einer Arbeitskammergruppe wird durch die Bewegung des Trennelements in Verbindung mit einer Volumenvergrößerung der anderen Arbeitskammergruppe im Bereich des Teilausgleichsraums kompensiert.

Der Hülsenabschnitt 59 kann die Ringnut 55 überfahren und den Übertrittquerschnitt zwischen dem Ausgleichsraum 39b und der Ringnut 55 reduzieren. In der Endposition steht der Hülsenabschnitt 59 mit seiner Stirnfläche 67 an einem Absatz 69 des Ausgleichsraums 39b an. Sofern vorhanden, steht die Nachströmöffnung 63 dann in Überdeckung mit der Ringnut 55. Man kann auf eine Nachströmöffnung verzichten, wenn man z. B. ein ausreichend großes Spaltmaß zwischen den Hülsenabschnitten und der Mantelfläche des Ausgleichsraums vorsieht.

Wenn der plötzliche Druckunterschied kompensiert ist, dann kann das Trennelement 41 aufgrund der dann noch vorherrschenden unterschiedlichen Federkräfte der beiden Federn in die Ausgangsposition zurückbewegt werden, bis auch die Federkräfte im Gleichgewicht stehen. Die ständige Druckversorgung aller Arbeitskammern und die gedrosselte Bewegung des Trennelements sorgen für einen geräuschlosen Druckmediumfluss innerhalb des Aggregats.

## Patentansprüche

1. Druckmittel betätigtes Aggregat, insbesondere Schwenkmotor (1) das Aggregat umfassend einen Zylinder (3) mit axial am Innendurchmesser verlaufenden Rippen (5) der endseitig von zwei Deckeln (11, 13) verschlossen ist, eine Motorwelle (7) mit Flügeln (9) die dieselbe axiale Erstreckung besitzen wie die Rippen des Zylinders, wobei die Flügel der Motorwelle und die Rippen des Zylinders zusammen mit dem Zylinder, den Deckeln (11, 13) und der Motorwelle einzelne Arbeitskammern (15, 17) bilden, einen ersten (33) und einen zweiten (35) Druckmediumanschluss (33, 35) für zwei jeweils durch eine Rippe getrennte Arbeitskammern (15, 17), ein Verbundsystem zwischen den Arbeitskammern, das mindestens paarweise Arbeitskammern verbindet, wobei die Anordnung der verbundenen Arbeitskammern derart ausgeführt ist, dass die Arbeitskammern, die mit dem ersten Druckmediumanschluss (33) verbunden sind, sich mit denen abwechseln, die mit dem zweiten Druckmediumanschluss (35) verbunden sind, wobei mindestens zwei Arbeitskammern unterschiedlicher Zuordnung der Druckmediumanschlüsse mit einem zum Aggregat gehörenden Druckkompensationselement (37) verbunden sind, **dadurch gekennzeichnet,**
**dass** das Druckkompensationselement (37) von einem Ausgleichsraum (39) gebildet wird, der von einem beweglichen Trennelement (41) des Druckkompensationselementes unterteilt wird, wobei jeweils ein Teilausgleichsraum (39a; 39b) mit mindestens einer Arbeitskammer (15; 17) eines Druckmediumanschlusses (33; 35) verbunden ist und der Ausgleichsraum (39) an die Verbundsysteme beider Arbeitskammergruppen (15; 17) angeschlossen ist, wobei beide Arbeitskammergruppen permanent voneinander getrennt sind, jedoch ein Volumenmangel oder Volumenüberschuss innerhalb des Aggregats ausgeglichen werden kann, ohne dass von Außen Druckmedium zusätzlich bewegt werden muss, wobei das Verbundsystem von Kanälen (29; 31) gebildet wird, die in einer Mantelfläche des Ausgleichsraums (39) enden und mit dem beweglichen Trennelement (41) ein Schieberventil (49; 51) bilden.

2. Aggregat nach Anspruch 1,
**dadurch gekennzeichnet,**
**dass** der Ausgleichsraum (39) innerhalb der Motorwelle (7) ausgeführt ist.

3. Aggregat nach Anspruch 1,
**dadurch gekennzeichnet,**
**dass** das Trennelement (41) von einer starren Scheibe gebildet wird.

4. Aggregat nach Anspruch 1,
**dadurch gekennzeichnet,**
**dass** das Trennelement (41) von entgegengesetzt wirksamen Federn (43; 45) in einer Ausgangsstellung gehalten wird.

5. Aggregat nach Anspruch 1,
**dadurch gekennzeichnet,**
**dass** das Trennelement (41) einen auf der Mantelfläche gleitenden Hülsenabschnitt (57; 59) aufweist, der mit der Endöffnung der Kanäle (29; 31) zusammenwirkt.

6. Aggregat nach Anspruch 5,
**dadurch gekennzeichnet,**
**dass** in dem Hülsenabschnitt (57; 59) mindestens eine Nachströmöffnung (61; 63) ausgeführt ist, die zumindest bei maximaler Schließstellung der Endöffnung mit der Endöffnung in Überdeckung steht.

7. Aggregat nach Anspruch 2,
**dadurch gekennzeichnet,**
**dass** zwischen mindestens einem Verbundsystem (29; 31) und dem daran angeschlossenen Teilausgleichsraum (39a; 39b) mindestens ein in Richtung des Teilausgleichsraums (39a; 39b) öffnendes Rückschlagventil angeordnet ist.

8. Aggregat nach Anspruch 7,
**dadurch gekennzeichnet,**
**dass** das Rückschlagventil in dem Trennelement (41) ausgeführt ist.

9. Aggregat nach Anspruch 6,
**dadurch gekennzeichnet,**
**dass** das Rückschlagventil von der Nachströmöffnung (61; 63) gebildet wird.

10. Aggregat nach Anspruch 9,
**dadurch gekennzeichnet,**
**dass** die Nachströmöffnung (61; 63) von einem innenseitig am Hülsenabschnitt (57; 59) vorgespannten Dichtring (63) richtungsabhängig verschlossen wird.

## Claims

1. Pressure medium-actuated assembly, in particular pivoting motor (1), the assembly comprising a cylinder (3) with ribs (5) running axially on the inside diameter, the said cylinder being closed on the end faces by two covers (11, 13), a motor shaft (7) with vanes (9) which possess the same axial extent as the ribs of the cylinder, the vanes of the motor shaft and the ribs of the cylinder forming, together with the cylinder, the covers (11, 13) and the motor shaft, individual working chambers (15, 17), a first (33) and a second (35) pressure medium connection (33, 35) in each case for two working chambers (15, 17) separated by a rib, and a connection system between the working chambers which connects working chambers at least in pairs, the arrangement of the connected working chambers being designed in such a way that the working chambers which are connected to the first pressure medium connection (33) alternate with those which are connected to the second pressure medium connection (35), at least two working chambers with a different assignment of the pressure medium connections being connected to a pressure compensation element (37) belonging to the assembly, **characterized in that** the pressure compensation element (37) is formed by an equalizing space (39) which is subdivided by a movable separating element (41) of the pressure compensation element, in each case an equalizing subspace (39a; 39b) being connected to at least one working chamber (15; 17) of a pressure medium connection (33; 35), and the equalizing space (39) being connected to the connection systems of the two working chamber groups (15; 17), the two working chamber groups being permanently separated from one another, but a volume deficiency or volume excess within the assembly being capable of being equalized, without pressure medium having to be additionally moved from outside, the connection system being formed by ducts (29; 31) which terminate in a surface area of the equalizing space (39) and which form with the movable separating element (41) a slide valve (49; 51).

2. Assembly according to Claim 1, **characterized in that** the equalizing space (39) is formed inside the motor shaft (7).

3. Assembly according to Claim 1, **characterized in that** the separating element (41) is formed by a rigid disc.

4. Assembly according to Claim 1, **characterized in that** the separating element (41) is held in an initial position by oppositely active springs (43; 45).

5. Assembly according to Claim 1, **characterized in that** the separating element (41) has a sleeve portion (57; 59) which slides on the surface area and which cooperates with the end orifice of the ducts (29; 31).

6. Assembly according to Claim 5, **characterized in that** the sleeve portion (57; 59) has formed in it at least one afterflow orifice (61; 63) which is in overlap with the end orifice at least when the end orifice is in the maximum closing position.

7. Assembly according to Claim 2, **characterized in that** at least one non-return valve opening in the direction of the equalizing subspace (39a; 39b) is arranged between at least one connection system (29; 31) and the equalizing subspace (39a; 39b) connected to the latter.

8. Assembly according to Claim 7, **characterized in that** the non-return valve is formed in the separating element (41).

9. Assembly according to Claim 6, **characterized in that** the non-return valve is formed by the afterflow orifice (61; 63).

10. Assembly according to Claim 9, **characterized in that** the afterflow orifice (61; 63) is closed in a directionally dependent manner by a sealing ring (63) prestressed on the inside against the sleeve portion (57; 59).

## Revendications

1. Ensemble commandé par fluide sous pression, en particulier moteur rotatif (1), l'ensemble comprenant un cylindre (3) avec des nervures (5) s'étendant axialement sur le diamètre intérieur, lequel cylindre est fermé aux extrémités par deux couvercles (11, 13), un arbre de moteur (7) avec des ailettes (9) qui possèdent la même étendue axiale que les nervures du cylindre, les ailettes de l'arbre de moteur et les nervures du cylindre formant, conjointement avec le cylindre, les couvercles (11, 13) et l'arbre de moteur, des chambres de travail individuelles (15, 17), un premier (33) et un deuxième (35) raccord de fluide sous pression (33, 35) pour deux chambres de travail (15, 17) séparées à chaque fois par une nervure, un système de connexion entre les chambres de travail, qui connecte au moins par paires les chambres de travail, l'agencement des chambres de travail connectées étant réalisé de telle sorte que les chambres de travail, qui sont connectées au premier raccord de fluide sous pression (33), alternent avec les chambres de travail qui sont connectées au deuxième raccord de fluide sous pression (35), au moins deux chambres de travail d'affectation de raccords de fluide sous pression différentes étant connectées à un élément de compensation de pression (37) appartenant à l'ensemble,
**caractérisé en ce que**
l'élément de compensation de pression (37) est formé par un espace de compensation (39) qui est divisé par un élément de séparation mobile (41) de l'élément de compensation de pression, un espace de compensation partiel (39a ; 39b) étant à chaque fois connecté à au moins une chambre de travail (15 ; 17) d'un raccord de fluide sous pression (33 ; 35) et l'espace de compensation (39) étant raccordé aux systèmes de connexion des deux groupes de chambres de travail (15 ; 17), les deux groupes de chambres de travail étant séparés l'un de l'autre de manière permanente mais un volume manquant ou un volume en excès à l'intérieur de l'ensemble pouvant être compensé, sans que du fluide sous pression ne doive être déplacé en outre depuis l'extérieur, le système de connexion étant formé par des canaux (29 ; 31) qui se terminent par une surface d'enveloppe de l'espace de compensation (39) et qui forment avec l'élément de séparation mobile (41) une soupape à tiroir (49 ; 51).

2. Ensemble selon la revendication 1,
**caractérisé en ce que**
l'espace de compensation (39) est réalisé à l'intérieur de l'arbre de moteur (7).

3. Ensemble selon la revendication 1,
**caractérisé en ce que**
l'élément de séparation (41) est formé par un disque rigide.

4. Ensemble selon la revendication 1,
**caractérisé en ce que**
l'élément de séparation (41) est maintenu par des ressorts (43 ; 45) agissant en sens opposé dans une position de départ.

5. Ensemble selon la revendication 1,
**caractérisé en ce que**
l'élément de séparation (41) présente une portion de douille (57 ; 59) glissant sur la surface d'enveloppe, qui coopère avec l'ouverture d'extrémité des canaux (29 ; 31).

6. Ensemble selon la revendication 5,
**caractérisé en ce**
**qu'**au moins une ouverture de post-écoulement (61 ; 63) est réalisée dans la portion de douille (57 ; 59), laquelle est en coïncidence de recouvrement avec l'ouverture d'extrémité au moins dans la position de fermeture maximale de l'ouverture d'extrémité.

7. Ensemble selon la revendication 2,
**caractérisé en ce**
**qu'**entre au moins un système de connexion (29 ; 31) et l'espace de compensation partiel (39a ; 39b) raccordé à celui-ci, est disposé au moins un clapet anti-retour s'ouvrant dans la direction de l'espace de compensation partiel (39a ; 39b).

8. Ensemble selon la revendication 7,
**caractérisé en ce que**
le clapet anti-retour est réalisé dans l'élément de séparation (41).

9. Ensemble selon la revendication 6,
**caractérisé en ce que**
le clapet anti-retour est formé par l'ouverture de post-écoulement (61 ; 63).

10. Ensemble selon la revendication 9,
**caractérisé en ce que**
l'ouverture de post-écoulement (61 ; 63) est fermée en fonction de la direction par une bague d'étanchéité (63) précontrainte du côté intérieur contre la portion de douille (57 ; 59).
